# NEUE EUROPÄISCHE PATENTSCHRIFT

(11) **EP 1 207 969 B2**
(45) Veröffentlichungstag und Bekanntmachung des Hinweises auf die Entscheidung über den Einspruch: **04.07.2007**
(45) Hinweis auf die Patenterteilung: 29.12.2004
(21) Anmeldenummer: 01913897.3
(22) Anmeldetag: 21.03.2001
(51) Int. Cl.: B05C 17/01

(54) **ENTLÜFTUNGSVORRICHTUNG BEI EINEM KOLBEN FÜR EINE KARTUSCHE**
VENTILATION DEVICE FOR A PISTON FOR A CARTRIDGE
DISPOSITIF DE PURGE DANS LE CAS DU PISTON D'UNE CARTOUCHE

(30) Priorität: 09.06.2000 DE 20010417 U
(43) Veröffentlichungstag der Anmeldung: 29.05.2002
(73) Patentinhaber: Sulzer Chemtech AG, 8404 Winterthur (CH)
(72) Erfinder: BRUGNER, Nikolaus, 86473 Ziemetshausen (DE)
(74) Vertreter: Schwarz, Thomas
(86) Internationale Anmeldenummer: PCT/EP2001/003221
(87) Internationale Veröffentlichungsnummer: WO 2001/094028

(56) Entgegenhaltungen:
- FR-A- 2 626 248
- GB-A- 1 475 430
- US-A- 4 951 848
- US-A- 5 178 305
- US-A- 5 238 003
- US-A- 5 316 186

## Beschreibung

Die Neuerung betrifft eine Entlüftungsvorrichtung bei einem Kolben für eine Kartusche nach dem Oberbegriff des Anspruches 1.

Nach dem DE GM 298 00 594 ist in eine am Kolben angeformte Tasche ein Mikroporenfilter eingesetzt. Über dieses Mikroporenfilter kann die zwischen der Füllmasse und dem Kolben eingeschlossene Luft entweichen, wenn der Kolben in die Kartusche eingesetzt wird. Dieses Mikroporenfilter soll weiterhin einen Austritt der Füllmasse verhindern. Bestandteile bestimmter Füllmassen weisen bei der Lagerung der Kartuschen ein kriechölartiges Verhalten auf. Diese Bestandteile durchwandern das Mikroporenfilter, womit es zu Leckagen kommt.

Eine weitere Entlüftungsvorrichtung zeigt das DE GM 295 06 800. Die Entlüftung wird hierbei über mehrere, auf einem Teilkreis der Kolbenabdeckung angebrachte Ventilzapfen vorgenommen, welche beim Eindrücken des Kolbens in die Kartusche von Ventilkonen abgehoben werden und dadurch den Luftauslaß ermöglichen. Diese Entlüftungsvorrichtung ist jedoch nur mit engen Fertigungstoleranzen herstellbar. Ein weiterer Nachteil ist darin zu sehen, daß Teile der Füllmasse bis zu den Ventilen vordringen können, die hierdurch verschmutzen, so daß ihre Dichtfunktion beeinträchtigt wird.

Aus der DE 91 10 529 U1 ist ein Kartuschenkolben mit einem gegen die Kartuschenwand abdichtend anliegenden ersten Kolbenteil und einem in einer Bohrung des ersten Kolbenteils angeordneten zapfenförmigen zweiten Kolbenteil bekannt, das mit den ersten Kolbenteil ein Entlüftungsventil bildet. Zu diesem Zweck weist das zapfenförmige zweite Kolbenteil eine Ringwulst sowie eine ringförmige Anlageschulter auf, zwischen denen der Rand der Bohrung des ersten Kolbenteils gehalten ist. An der zur Kolbenwand gewandten Seite der ringförmigen Anlageschulter sind Luftaustrittskanäle vorgesehen, durch die zwischen der Füllmasse und dem Kolben eingeschlossene Luft entweichen kann, wenn ein ringförmiger Setzstößel beim Einsetzen des Kolbens gegen die Außenseite des Kolbens drückt. Durch diese Luftaustrittskanäle kann aber nicht verhindert werden, dass ein in der Kartusche befindliches Material besonders bei längerer Lagerung bis zu dem zwischen der Ringwulst und dem Rand der Bohrung gebildeten Ventil gelangt.

Ausgehend von dieser Entlüftungsvorrichtung stellt sich die Aufgabe, diese so auszubilden, daß das Ventil trocken und frei von Verschmutzungen bleibt. Kriechölartige Bestandteile der Füllmassen sollen vom Ventil am Austreten gehindert werden.

Gelöst wird diese Aufgabe mit den Merkmalen des Anspruches 1. Vorteilhafte Ausgestaltungen sind den Unteransprüchen entnehmbar.

Ausführungsbeispiele werden nachfolgend anhand der Zeichnungen näher erläutert. Es zeigen:
- **Figur 1:**: einen Schnitt durch eine erste Ausführungsform eines Kolbens;
- **Figur 2:**: einen Schnitt durch einen Ringkolben mit der Entlüftungsvorrichtung nach Figur 1;
- **Figur 3:**: einen Schnitt durch eine zweite Ausführungsform eines Kolbens bei geschlossener Entlüftungsvorrichtung;
- **Figur 4:**: einen Schnitt durch den Kolben der Figur 3 bei geöffneter Entlüftungsvorrichtung.

Der Kolben nach Figur 1 weist ein erstes Kolbenteil 1 auf, das mit einer Dichtlippe 2 versehen ist, welche zur Anlage an die Kartuschenwand kommt. Dieses Kolbenteil 1 weist eine kreiszylindrische Vertiefung 3 auf. Der Kolben weist weiterhin ein zweites Kolbenteil 4 auf. Dieses Kolbenteil 4 besitzt ein kreiszylindrisches Wandungsteil 5, das am Grund der Vertiefung 3 mit dem ersten Kolbenteil 1 verrastet ist. Die Rastverbindung ist mit 6 bezeichnet. Das kreiszylindrische Wandungsteil 5 geht bogenförmig in einen Ventilzapfen 7 über. Dieser Ventilzapfen 7 durchdringt eine zylindrische Bohrung 11 am ersten Kolbenteil 1 und weist einen Ventilkegel 9 auf, der zur Anlage an eine Ventillippe 10 des ersten Kolbenteils 1 kommt. Der bogenförmige Übergangsbereich 8 übergreift die zylindrische Wand 12 zwischen der Bohrung 11 und der Vertiefung 3.

Die Verrastung 6 ist durch einen kleinen Luftkanal 13 unterbrochen. Zwischen der Außenseite der Wand 12 und der Innenseite des kreiszylindrischen Wandungsteils 5 wird eine Filterstrecke 14 gebildet. Diese Filterstrecke 14 besteht aus engen Kanälen an der Innenwand des Wandungsteils 5.

Der bogenförmige Übergangsbereich 8 bewirkt, daß der Ventilzapfen 7 gegen die Kolbenrückseite gedrückt wird.

Wird der Kolben durch ein Werkzeug in eine Kartusche eingesetzt, dann wird der Ventilzapfen 7 nach oben bewegt, wodurch das von den Teilen 9, 10 gebildete Ventil geöffnet wird. Die zwischen der Füllmasse und dem Kolben eingeschlossene Luft entweicht über die Vertiefung 3, den Kanal 13 und die Filterstrecke 14 und tritt über das Ventil 9, 10 aus. Wird der Kolben gegen die Füllmasse gedrückt, dann kann diese wohl über den Kanal 13 gelangen, nicht jedoch durch die Filterstrecke 14. Auf diese Weise wird verhindert, daß Füllmasse bis zum Ventil 9, 10 gelangt. Bei Füllmassen, die kriechölartige Bestandteile absondern, ist es wohl möglich, daß diese die Filterstrecke 14 überwinden, jedoch wird ihr Austritt durch das Ventil 9,10 verhindert.

Gemäß Figur 2 ist das Filterventil nach Figur 1 in einen Ringkolben 15 integriert. Dieser Ringkolben wird durch eine Abdeckscheibe 16 abgedeckt, die aus einem Kunststoffmaterial besteht, das von der Füllmasse nicht angegriffen wird. Diese Abdeckscheibe weist mindestens *eine* Entlüftungsbohrung *17 und*/*oder einen Entlüftungskanal 18 auf, über welche die* zwischen dem Kolben und der Füllmasse eingeschlossene Luft zum Filterventil entweichen kann.

Die Ausführungsform nach den Figuren 3 und 4 unterscheidet sich von derjenigen nach der Figur 1 in erster Linie dadurch, daß anstelle des bogenförmigen Übergangsbereichs 8 nunmehr ein scheibenförmiger Übergangsbereich 19 vorhanden ist. Dieser weist bevorzugt konzentrische Wellen 20 auf. Dieser scheibenförmige Übergangsbereich 19 weist eine Federfunktion auf, die bewirkt, daß der Ventilkegel 9 gegen die Ventillippe 10 gedrückt wird. Während bei der Ausführungsform nach Figur 1 die Filterstrecke 14 von einem wendelförmigen Kanal 21 gebildet wird, wird die Filterstrecke 14A nach den Figuren 3 und 4 durch axial verlaufende Rillen 22 gebildet, die am zweiten Kolbenteil 4 angeformt sind. Anstelle axial verlaufender Rillen können auch wendelförmige Rillen vorgesehen sein.

In Figur 4 wird verdeutlicht, wie ein Kolbensetzwerkzeug 23 gegen den Ventilzapfen 7 anläuft und damit das Ventil 9, 10 öffnet.

Die Filterstrecke 14 kann durch umlaufende Kanäle gebildet werden, welche Unterbrechungen zum Durchtritt der Luft zwischen den Kanälen aufweist. Sie kann auch durch Längsrippen gemäß Figur 3 gebildet werden. Bevorzugt wird die Filterstrecke 14 gebildet durch wendelförmige Gewindegänge. Die Kanäle der Filterstrecke sind nur wenige Zehntel Millimeter dick, so daß Viskosefüllmassen durch diese nicht hindurchtreten können.

## Patentansprüche

1. Entlüftungsvorrichtung bei einem Kolben für eine Kartusche, mit einem ersten Kolbenteil (1), das abdichtend gegen die Kartuschenwand anliegt und mit einem zweiten Kolbenteil (4, 24), das mit dem ersten Kolbenteil (1) ein Ventil (9, 10) bildet, das sich öffnet, wenn ein Druck auf die Kolbenrückseite ausgeübt wird, damit die zwischen der Füllmasse und dem Kolben eingeschlossene Luft entweichen kann, wobei im Strömungsweg der Luft durch das Ventil (9, 10) gesehen, vor dem Ventil (9, 10) zwischen den beiden Kolbenteilen (1; 4, 24) eine Filterstrecke (14) gebildet wird, die mindestens einen engen Kanal aufweist, der eine Durchtrittsbarriere für die Füllmasse bildet, **dadurch gekennzeichnet, dass** der Außenumfang des zweiten Kolbenteils (4) über ein kreiszylindrisches Wandungsteil (5) in einer kreiszylindrischen Vertiefung (3) des ersten Kolbenteils (1) verrastet ist, die Verrastung (6) durch einen Luftkanal (13) unterbrochen ist und an die Verrastung (6) sich die Filterstrecke (14) anschließt.

2. Entlüftungsvorrichtung nach Anspruch 1, **dadurch gekennzeichnet, dass** das Ventil (9, 10) und die Filterstrecke (14) konzentrisch zueinander angeordnet sind.

3. Entlüftungsvorrichtung nach Anspruch 1 oder 2, **dadurch gekennzeichnet, dass** das zweite Kolbenteil (4) einen sich zur Kolbenrückseite verjüngenden Ventilkegel (9) aufweist, der bei verrastetem zweiten Kolbenteil (4) durch dieses gegen eine Ventillippe (10) am ersten Kolbenteil (1) gedrückt wird.

4. Entlüftungsvorrichtung nach Anspruch 3, **dadurch gekennzeichnet, dass** das kreiszylindrische Wandungsteil (5) des zweiten Kolbenteils (4) mittig in einen den Ventilkegel (9) aufweisenden Ventilzapfen (7) übergeht.

5. Entlüftungsvorrichtung nach Anspruch 4, **dadurch gekennzeichnet, dass** die Filterstrecke (14) zwischen einer Wand der Vertiefung (3) und einer Wand des Wandungsteils (5) gebildet wird.

6. Entlüftungsvorrichtung nach Anspruch 4 oder 5, **dadurch gekennzeichnet, dass** das kreiszylindrische Wandungsteil (5) bogenförmig in den Ventilzapfen (7) übergeht und dieser bogenförmige Übergangsbereich (8) den Ventilzapfen (7) in Richtung der Kolbenrückseite drückt.

7. Entlüftungsvorrichtung nach Anspruch 4 oder 5, **dadurch gekennzeichnet, dass** das kreiszylindrische Wandungsteil (5) scheibenförmig in den Ventilzapfen (7) übergeht, dieser scheibenförmige Übergangsbereich (19) bevorzugt konzentrisch wellenförmig gestaltet ist und den Ventilzapfen (7) in Richtung der Kolbenrückseite drückt.

8. Entlüftungsvorrichtung nach einem der Ansprüche 1 bis 7, **dadurch gekennzeichnet, dass** die Filterstrecke (14) durch umlaufende, Unterbrechungen aufweisende Kanäle gebildet wird.

9. Entlüftungsvorrichtung nach einem der Ansprüche 1 bis 7, **dadurch gekennzeichnet, dass** die Filterstrecke (14) durch Längsrippen gebildet wird.

10. Entlüftungsvorrichtung nach einem der Ansprüche 1 bis 7, **dadurch gekennzeichnet, dass** die Filterstrecke (14) durch Gewindegänge gebildet wird.

11. Entlüftungsvorrichtung nach einem der Ansprüche 8 bis 10, **dadurch gekennzeichnet, dass** die Kanäle wenige Zehntel Millimeter dick sind.

12. Entlüftungsvorrichtung nach einem der Ansprüche 1 bis 11, **dadurch gekennzeichnet, dass** das erste Kolbenteil (1) an seiner der Füllmasse zugewandten Oberseite durch eine Bohrungen (17) aufweisende Abdeckscheibe (16) abgedeckt ist.

## Claims

1. Ventilation device for a piston for a cartridge, comprising a first piston part (1) which bears sealingly against the cartridge wall, and comprising a second piston part (4, 24) which together with the first piston part (1) forms a valve (9, 10) which opens when a pressure is exerted on the rear side of the piston so that the air trapped between the filling compound and the piston can escape, wherein a filter section (14) exhibiting at least one narrow channel forming a barrier for passage of the filling compound, is formed before the valve (9, 10) between the two piston parts (1; 4, 24) viewed in the flow path of the air through the valve (9, 10), **characterised in that** the outside circumference of the second piston part (4) is latched in a circular cylindrical recess (3) in the first piston part (1) by means of a circular cylindrical wall part (5), the latch (6) is interrupted by an air channel (13) and the filter section (14) adjoins the latch (6).

2. Ventilation device according to claim 1, **characterised in that** the valve (9, 10) and the filter section (14) are arranged concentrically with one another.

3. Ventilation device according to claim 1 or 2, **characterised in that** the second piston part (4) exhibits a valve cone (9) which tapers towards the rear side of the piston and when the second piston part (4) is latched is pressed by this against a valve lip (10) on the first piston part (1).

4. Ventilation device according to claim 3, **characterised in that** in the middle the circular cylindrical wall part (5) of the second piston part (4) runs into a valve pin (7) exhibiting the valve cone (9).

5. Ventilation device according to claim 4, **characterised in that** the filter section (14) is formed between a wall of the recess (3) and a wall of the wall part (5).

6. Ventilation device according to claim 4 or 5, **characterised in that** the circular cylindrical wall part (5) runs in a curve into the valve pin (7) and this curved transitional area (8) presses the valve pin (7) in the direction of the rear side of the piston.

7. Ventilation device according to claim 4 or 5, **characterised in that** the circular cylindrical wall part (5) runs into the valve pin (7) in the shape of a disc, this disc-shaped transitional area (19) is preferably of concentric undulating shape and presses the valve pin (7) in the direction of the rear side of the piston.

8. Ventilation device according to one of claims 1 to 7, **characterised in that** the filter section (14) is formed by circumferential channels exhibiting breaks.

9. ventilation device according to one of claims 1 to 7, **characterised in that** the filter section (14) is formed by longitudinal ribs.

10. Ventilation device according to one of claims 1 to 7, **characterised in that** the filter section (14) is formed by thread turns.

11. Ventilation device according to one of claims 8 to 10, **characterised in that** the channels are a few tenths of a millimetre thick.

12. Ventilation device according to one of claims 1 to 11, **characterised in that** on its upper side facing the filling compound the first piston part (1) is covered by a covering disc (16) exhibiting bores (17).

## Revendications

1. Dispositif de purge pour un piston d'une cartouche, comprenant un premier élément de piston (1) appliqué de façon étanche contre la paroi de cartouche, et un deuxième élément de piston (4, 24), qui forme avec le premier élément de piston (1) une soupape (9, 10) qui s'ouvre, lorsqu'une pression est exercée sur la face arrière de piston, afin que l'air enfermé entre la masse de remplissage et le piston puisse s'échapper, une voie de filtrage (14) étant formée entre les deux éléments de piston (1; 4, 24), en amont de la soupape (9, 10), vu dans le sens de l'écoulement de l'air à travers la soupape (9, 10), cette voie comprenant au moins un canal étroit formant un barrage interdisant le passage de la masse de remplissage ;
**caractérisé en ce que** la périphérie extérieure du deuxième élément de piston (4) est encliquetée avec le premier élément de piston (1) par l'intermédiaire d'un élément de paroi (5) cylindrique circulaire engagé dans un creux cylindrique circulaire (3) du premier élément de piston (1), l'encliquetage (6) étant interrompu par un canal d'air (13), et la voie de filtrage (14) rejoignant l'encliquetage (6).

2. Dispositif de purge selon la revendication 1,
**caractérisé en ce que** la soupape (9, 10) et la voie de filtrage (14) sont disposées concentriquement l'une par rapport à l'autre.

3. Dispositif de purge selon la revendication 1 ou 2,
**caractérisé en ce que** le deuxième élément de piston (4) présente un cône de soupape (9) se rétrécissant en direction de la face arrière de piston, qui, lorsque le deuxième élément de piston (4) est encliqueté, est poussé par celui-ci contre une lèvre de soupape (10) sur le premier élément de piston (1).

4. Dispositif de purge selon la revendication 3,
**caractérisé en ce que** l'élément de paroi cylindrique circulaire (5) du deuxième élément de piston (4) rejoint au centre un tenon de soupape (7) présentant le cône de soupape (9).

5. Dispositif de purge selon la revendication 4,
**caractérisé en ce que** la voie de filtrage (14) est formée entre une paroi du creux (3) et une paroi de l'élément de paroi (5).

6. Dispositif de purge selon la revendication 4 ou 5,
**caractérisé en ce que** l'élément de paroi (5) cylindrique circulaire rejoint le tenon de soupape (7) selon une forme d'arc, et que cette zone de transition (8) en forme d'arc pousse le tenon de soupape (7) en direction de la face arrière de piston.

7. Dispositif de purge selon la revendication 4 ou 5,
**caractérisé en ce que** l'élément de paroi (5) cylindrique rejoint le tenon de soupape (7) en formant un disque, que cette zone de transition (19) en forme de disque est de préférence configurée de façon concentriquement ondulée et pousse le tenon de soupape (7) en direction de la face arrière de piston.

8. Dispositif de purge selon l'une des revendications 1 à 7,
**caractérisé en ce que** la voie de filtrage (14) est formée par des canaux circulaires présentant des interruptions.

9. Dispositif de purge selon l'une des revendications 1 à 7,
**caractérisé en ce que** la voie de filtrage (14) est formée par des nervures longitudinales.

10. Dispositif de purge selon l'une des revendications 1 à 7,
**caractérisé en ce que** la voie de filtrage (14) est formée par des pas de filetage.

11. Dispositif de purge selon l'une des revendications 8 à 10,
**caractérisé en ce que** les canaux présentent une épaisseur de quelques dixièmes de millimètre.

12. Dispositif de purge selon l'une des revendications 1 à 11,
**caractérisé en ce que** le premier élément de piston (1) est recouvert, à sa face supérieure en regard de la masse de remplissage, par une plaque de couverture (16) présentant des perçages (17).
